# EUROPÄISCHE PATENTSCHRIFT

(11) **EP 3 092 410 B1**
(45) Veröffentlichungstag und Bekanntmachung des Hinweises auf die Patenterteilung: **01.11.2017**
(21) Anmeldenummer: 14850115.8
(22) Anmeldetag: 12.12.2014
(51) Int. Cl.: F04C 2/107, F04C 15/00

(54) **EXZENTERSCHNECKENPUMPE, BOLZENGELENK UND VERFAHREN ZUM HERSTELLEN EINES BOLZENGELENKS**
PROGRESSIVE CAVITY PUMP, PIN JOINT, AND METHOD FOR PRODUCING A PIN JOINT
POMPE À VIS EXCENTRIQUE, ACCOUPLEMENT À PIVOT ET PROCÉDÉ DE PRODUCTION D'UN ACCOUPLEMENT À PIVOT

(30) Priorität: 08.01.2014 DE 102014100138
(43) Veröffentlichungstag der Anmeldung: 16.11.2016
(73) Patentinhaber: NETZSCH Pumpen & Systeme GmbH, 95100 Selb (DE)
(72) Erfinder: DENK, Reinhard, 84453 Mühldorf (DE); GROTH, Michael, 84524 Neuötting (DE)
(86) Internationale Anmeldenummer: PCT/DE2014/000636
(87) Internationale Veröffentlichungsnummer: WO 2015/104012

(56) Entgegenhaltungen:
- EP-A2- 1 683 970
- DE-A1- 10 116 641
- DE-A1-102006 058 166
- DE-B3-102012 006 025
- US-A- 2 422 327
- "DREI STERIL-BAUREIHEN", DELTA P, INGENIEUR VERLAG NAGEL, DE, 1. Januar 2003 (2003-01-01), Seite 22/23, XP000962233,

## Beschreibung

Die vorliegende Erfindung betrifft eine Exzenterschneckenpumpe, ein Bolzengelenk und Verfahren zum Herstellen eines Bolzengelenks gemäß den Merkmalen der Oberbegriffe der Ansprüche 1, 5 und 6.

### Stand der Technik

Die Erfindung bezieht sich auf einen Bolzen eines Bolzengelenks für Exzenterschneckenpumpen. Exzenterschneckenpumpen sind Pumpen zur Förderung einer Vielzahl von Medien, insbesondere von dickflüssigen, hochviskosen und abrasiven Medien wie zum Beispiel Schlämmen, Gülle, Erdöl und Fetten. Hierbei wälzt sich der angetriebene, gewendelte Rotor im Stator ab. Dieser ist ein Gehäuse mit einer schneckenförmig gewendelten Innenseite. Der Rotor vollführt dabei mit seiner Figurenachse eine exzentrische Drehbewegung um die Statorachse. Die äußere Schnecke, d.h. der Stator, hat die Form eines zweigängigen Gewindes, während die Rotorschnecke nur eingängig ist. Der Rotor besteht üblicherweise aus einem hoch abriebfesten Material, wie zum Beispiel Stahl. Der Stator hingegen besteht aus einem elastischen Material, zum Beispiel Gummi. Durch die spezielle Formgebung von Rotor und Stator entstehen zwischen Rotor und Stator abgedichtete Hohlräume, die sich bei Drehung des Rotors axial fortbewegen und das Medium fördern. Das Volumen der Hohlräume ist dabei konstant, so dass das Fördermedium nicht gequetscht wird. Bei passender Auslegung können mit Exzenterschneckenpumpen nicht nur Fluide, sondern auch Festkörper gefördert werden.

Aus der DE 10 2006 058 166 A1 geht ein Bolzengelenk für eine Exzenterschneckenpumpe hervor. Das Bolzengelenk ist von einer Manschette umgeben um das Schmiermittel im Bereich des Gelenks zu halten. Beim Austausch des Schmiermittels kann der Innenraum der Gelenke zur Entfernung des Schmiermittels zusätzlich jeweils einen zentrischen Schmiermittelkanal pro Gelenk aufweisen.

Exzenterschneckenpumpen werden häufig im Lebensmittel, Pharmazie- und Medizinbereich eingesetzt. Diese Pumpen müssen häufig gereinigt werden. Dabei ist insbesondere zu beachten, dass strenge Hygienestandards eingehalten werden. Insbesondere bei einem Produktwechsel ist es wichtig, bei der Reinigung der Exzenterschneckenpumpe alle Rückstände eines vorherigen Produktes bzw. Fördermediums restlos zu entfernen. Die Pumpe muss hierfür vorzugsweise einfach und schnell in Einzelteile zerlegbar sein, die gereinigt werden können. Wenn die Reinigung in einem so genannten CIP- Verfahren erfolgt, bei dem die Pumpe nicht zerlegt wird, ist es besonders wichtig, dass in der Pumpe möglichst keine Hohlräume, Ecken oder dergleichen ausgebildet sind, in denen sich Rückstände ansammeln können. Unter CIP-Verfahren versteht man "cleaning in place" beziehungsweise ortsgebundene Reinigungsverfahren, bei denen Anlagen ohne wesentliche Demontage auf produktberührten Flächen gereinigt werden, insbesondere durch Spülverfahren und / oder Auskochen der Anlagen. Besonders problematisch sind in dieser Beziehung die Bolzengelenke, über die der Rotor mit der Antriebswelle mittels einer kardanischen Lagerung beweglich verbunden ist. Diese Gelenke sind besonders anfällig für die Ansammlung von ungewünschten Rückständen.

Aus der DE 101 16 641 A1 ist ein Bolzengelenk mit einem Teil einer Antriebswelle und einem Teil einer Kupplungsstange zu entnehmen. Ein Endbereich der Antriebswelle ist mit einer koaxialen Einsteckaufnahme versehen. In diese Einsteckaufnahme ragt der Kupplungszapfen der Kupplungsstange. Zur Reinigung des Innenraums der Einsteckaufnahme weißt dessen Wandung zwei diametrale Spülbohrungen auf.

Die DE 10 2012 006 025 B3 offenbart ein offenes Bolzengelenk für eine Exzenterschneckenpumpe im Hygienebereich mit einem inneren und einem äußeren Gelenkkopf, wobei jeder Gelenkkopf mindestens eine diametrale Bohrung aufweist, die von einem Bolzen durchdrungen wird, der an beiden Enden mit je einer Kappe versehen ist. Der innere Gelenkkopf ist an seiner Stirnseite mit mindestens zwei Kanälen versehen, die exzentrisch zur Längsachse der Gelenkwelle angeordnet sind und sich von der Längsachse der Antriebswelle in Richtung zur Außenseite des Bolzengelenks jeweils um einen Winkel A von 10° bis 30° erstrecken. Die Bohrungen sind für die Spülflüssigkeit vorgesehen, um eine Reinigung auch im CIP-Verfahren zu ermöglichen.

Die Offenlegungsschrift EP 1 683 970 A2 offenbart eine Exzenterschneckenpumpe mit einem abgedeckten Anschlusselement für die drehfeste Verbindung der beiden Rotorelemente der Exzenterschneckenpumpe und einem Abdeckelement, wobei das Anschlusselement in der montierten Position durch das Abdeckelement vom Innenraum des Pumpengehäuses getrennt ist.

Die Aufgabe der Erfindung besteht darin, ein Bolzengelenk für eine Exzenterschneckenpumpe weiter zu verbessern, so dass es noch einfacher zu reinigen ist beziehungsweise noch weniger Möglichkeiten zur Ablagerung von gefördertem Produkt bietet.

Die obige Aufgabe wird durch ein Bolzengelenk, eine Exzenterschneckenpumpe und Verfahren zum Herstellen eines Bolzengelenks gelöst, die die Merkmale in den Patentansprüchen 1, 5 und 6 umfassen. Weitere vorteilhafte Ausgestaltungen werden durch die Unteransprüche beschrieben.

### Beschreibung

Die vorliegende Erfindung betrifft eine Exzenterschneckenpumpe mit mindestens einem, vorzugsweise zwei Bolzengelenken. Die Exzenterschneckenpumpe umfasst - wie aus dem Stand der Technik bekannt - einen Stator, einen Rotor und eine Antriebswelle. Der Rotor ist über eine Kupplungsstange an der Antriebswelle angeordnet, insbesondere ist die Kupplungsstange über zwei Bolzengelenke kardanisch zwischen dem Rotor und der Antriebswelle befestigt. Ein Bolzengelenk umfasst jeweils einen Gelenkkopf, der aus einem inneren Gelenkteil und einem äußeren Gelenkteil gebildet ist. Das innere und das äußere Gelenkteil weisen jeweils eine diametrale Bohrung auf, durch die ein Bolzen geführt ist. Der Bolzen besteht aus einem vorzugsweise zylindrischen Basisteil, an dessen freien Enden jeweils den Querschnitt des Bolzens vergrößernde Kopfteile angeordnet und befestigt sind. Die Kopfteile weisen beispielsweise jeweils ein Innengewinde auf, die korrespondierend zu Außengewinden ausgebildet sind, die jeweils die beiden Enden des Basisteils bilden. Alternativ weist der Basisteil mindestens ein Innengewinde auf und das Kopfteil weist einen in den Basisteil einschraubbaren ersten Bereich mit einem Außengewinde und einen zweiten Bereich mit einem gegenüber dem Basisteil vergrößerten Querschnitt auf.

Insbesondere ist ein erstes Kopfteil bereits vor dem Durchführen des Bolzens durch die diametralen Bohrungen der Gelenkteile form und kraftschlüssig mit dem Basisteil verbunden. Insbesondere ist dieses erste Kopfteil unlösbar mit dem Basisteil verbunden, beispielsweise verschweißt. Das andere, zweite Kopfteil wird am Basisteil befestigt, nachdem dieses durch die diametralen Bohrungen der Gelenkteile durchgeführt worden ist, um diese beweglich miteinander zu verbinden.

Um zu verhindern, dass im Bereich der Verschraubung zwischen Basisteil und zweitem Kopfteil Bereiche entstehen, in denen sich gefördertes Produkt ansammeln und ablagern kann, ist vorgesehen, dass in einem Grenzbereich zwischen dem Basisteil und dem zweiten Kopfteil ein Dichtelement angeordnet ist. Dem Fachmann ist klar, dass die nachfolgend beschriebene Befestigung des zweiten Kopfteils auch in Bezug auf die Befestigung des ersten Kopfteils am Basisteil des Bolzens Verwendung finden kann.

Gemäß einer bevorzugten Ausführungsform ist an mindestens einem freien Ende des Basisteils, insbesondere an mindestens dem freien Ende, an dem das Kopfteil erst nach dem Durchführen durch die Gelenkteile angeordnet und befestigt wird, eine Nut ausgebildet. Alternativ oder zusätzlich ist an der dem freien Ende des Basisteils zugewandten Seitenfläche mindestens eines Kopfteils eine Nut ausgebildet. Das Dichtelement ist zumindest teilweise innerhalb der Nut angeordnet. Vorzugsweise ragt das Dichtelement im unverschraubten Zustand von Basisteil und Kopfteil zumindest teilweise aus der Nut heraus beziehungsweise steht über.

Das Dichtelement wird vorzugsweise durch einen Dichtring oder durch eine verklebte Dichtungsmasse gebildet. Beim Verschrauben von Basisteil und Kopfteil miteinander wird durch Kraft- und Formschluss der Dichtring beziehungsweise die Dichtungsmasse komprimiert und breitet sich in der vorab genannten Nut aus. Hierdurch wird der Bolzen in dem Grenzbereich zwischen Basisteil und Kopfteil besonders gut gegen eindringende Fördermedien abgedichtet.

Gemäß einer Ausführungsform der Erfindung ragt im verschraubten Zustand von Basisteil und Kopfteil in dem Grenzbereich zwischen dem mindestens einen Basisteil und dem Kopfteil das Dichtelement seitlich über den Basisteil des Bolzens hinaus. Insbesondere bedeutet dies, dass das Dichtelement nach Verschraubung von Basisteil und Kopfteil einen Außenumfang aufweist der größer ist als ein Außenumfang des Basisteils aber kleiner ist als ein Außenumfang des Kopfteils.

Die Erfindung bezieht sich weiterhin auf ein Bolzengelenk für eine oben beschriebene Exzenterschneckenpumpe, wobei in einem Grenzbereich zwischen einem Basisteil des Bolzend und mindestens einem Kopfteil des Bolzens ein Dichtelement angeordnet ist. Vorzugsweise umfasst mindestens ein freies Ende des Basisteils und / oder mindestens eine einem freien Ende des Basisteils zugewandte Seitenfläche eines Kopfteils eine Nut. Das Dichtelement kann zumindest teilweise innerhalb der Nut angeordnet sein. Das Bolzengelenk kann alternativ oder zusätzlich zu den beschriebenen Merkmalen ein oder mehrere Merkmale und / oder Eigenschaften der zuvor beschriebenen Exzenterschneckenpumpe aufweisen.

Die Erfindung betrifft weiterhin ein Verfahren zum Herstellen eines oben beschriebenen Bolzengelenks für eine Exzenterschneckenpumpe. Hierzu wird in einem freien Endbereich des Basisteils des Bolzens eine Nut eingefräst. Alternativ oder zusätzlich wird in einer dem Basisteil zugewandten Seitenfläche des Kopfteils eine Nut eingefräst. Die Nut muss nicht tief sein, eine flache Einfräsung ist in der Regel ausreichend, um das gewünschte Ergebnis zu erzielen. In die Nut wird ein Dichtring eingelegt, eine Dichtungsmasse eingespritzt oder anderweitig Dichtmaterial eingebracht. Anschließend wird das Basisteil mit dem Kopfteil verschraubt. Dabei wird die Dichtungsmasse durch Kraft-und Formschluss komprimiert. Dabei ist vorteilhafterweise vorgesehen, dass im montierten Zustand des Bolzens die Dichtung beziehungsweise die Dichtungsmasse seitlich um wenige mm über den Basisteil des Bolzens hinausragt.

Das Verfahren wird insbesondere zur Herstellung einer vorbeschriebenen Exzenterschneckenpumpe mit Bolzengelenk und / oder zur Herstellung eines vorbeschriebenen Bolzengelenks für eine Exzenterschneckenpumpe angewendet.

Das Verfahren kann alternativ oder zusätzlich zu den beschriebenen Merkmalen ein oder mehrere Merkmale und / oder Eigenschaften der zuvor beschriebenen Vorrichtung umfassen. Ebenfalls kann die Vorrichtung alternativ oder zusätzlich einzelne oder mehrere Merkmale und / oder Eigenschaften des beschriebenen Verfahrens aufweisen.

Der vorab beschriebene Exzenterschneckenpumpe beziehungsweise das Bolzengelenk kommt vor allen im Hygienebereich für Lebensmittel, im Bereich der Pharmazie und / oder zur Förderung medizinischer Produkte zur Anwendung. Hierbei ist es wichtig, das bei der Reinigung der Exzenterschneckenpumpen alle Rückstände eines vorherigen Produktes bzw. Fördermediums restlos zu entfernen. Bei den aus dem Stand der Technik bekannten Bolzen von Bolzengelenken, kommt es immer wieder zu geringen Eintritt von Produkt bzw. Fördermedium zwischen dem Basisteil und dem Kopfteil des Bolzens. Beim Reinigen der Pumpe mit dem sogenannten CIP-Verfahren können die vorab genannten Rückstände nicht vollständig beseitigt werden. Der Vorteil der vorab beschriebenen Erfindung gegenüber dem Stand der Technik besteht insbesondere darin, dass diese Problematik durch den erfindungsgemäßen Bolzen mit Abdichtung vermieden wird.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine schematische Darstellung einer Exzenterschneckenpumpe gemäß dem Stand der Technik.
Figur 2 zeigt einen schematischen Querschnitt durch ein Bolzengelenk einer Exzenterschneckenpumpe gemäß dem Stand der Technik.
Figur 3 zeigt einen schematischen Querschnitt durch einen erfindungsgemäßen Bolzen für ein Bolzengelenk einer Exzenterschneckenpumpe.
Figur 4 zeigt einen vergrößerten Teilausschnitt eines erfindungsgemäßen Bolzens für ein Bolzengelenk einer Exzenterschneckenpumpe.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

Figur 1 zeigt eine schematische Darstellung einer Exzenterschneckenpumpe 1 gemäß dem Stand der Technik. Diese umfasst einen Stator 3, einen Rotor 4 und eine Antriebswelle 5. Der Rotor 4 ist über eine Kupplungsstange 6 und zwei Bolzengelenke 7 beweglich an die Antriebswelle 5 gekoppelt. Der Stator 3 besitzt eine schneckenförmig gewendelte Innenseite 3*. Der Rotor 4 ist als Rotorschnecke 4* ausgebildet und vollführt eine exzentrische Drehbewegung um die Statorlängsachse L. Durch die Formgebung von Rotor 4 und Stator 3 entstehen zwischen Rotor 4 und Stator 3 abgedichtete Hohlräume 2, die sich bei Drehung der Rotorschnecke 4* axial in Förderrichtung FR fortbewegen und das Medium fördern.

Figur 2 zeigt einen schematischen Querschnitt durch ein Bolzengelenk 7 einer Exzenterschneckenpumpe 1 gemäß dem Stand der Technik (vergleiche Figur 1). Das Bolzengelenk umfasst einen Gelenkkopf 10, der aus einem inneren Gelenkteil 8 und einem äußeren Gelenkteil 9 gebildet ist. Das innere und das äußere Gelenkteil 8, 9 weisen jeweils diametrale Bohrungen 11, 12, 12* auf, durch die ein Bolzen 15 geführt ist. Der Bolzen 15 besteht aus einem Basisteil 16 mit einem ersten Kopfteil 17, der in der Regel bereits vor der Montage des Bolzengelenks 7 unlösbar mit dem Basisteil verbunden wird.

Am gegenüberliegenden Ende ist ein zweites Kopfteil 18 angeordnet. Der Basisteil 16 weist an dem freien Ende, das dem ersten Kopfteil 17 gegenüberliegt, eine Bohrung mit einem Innengewinde 19 auf. Das zweite Kopfteil 18 ist beispielsweise als eine Art Schraube 20 ausgebildet, wobei der Schraubenkopf 21 einen größeren Querschnitt aufweist als das Basisteil 16. Die Schraube 20 weist weiterhin einen in das Innengewinde 19 des Basisteils 16 einschraubbaren Gewindebereich 22 mit einem Außengewinde 23 auf. Der Bolzen 15 ohne dem zweiten Kopfteil 18 wird durch die diametralen Bohrungen 11, 12, 12* des inneren und des äußeren Gelenkteils 8,9 geschoben und anschließend wird der zweite Kopfteil 18 in das Basisteil 16 eingeschraubt. Dadurch ist eine bewegliche Verbindung der beiden Gelenkteile 8, 9 des Gelenkkopfes 10 hergestellt.

Figur 3 zeigt einen schematischen Querschnitt durch einen erfindungsgemäßen Bolzen 15* für ein Bolzengelenk 7 einer Exzenterschneckenpumpe 1 (vergleiche Figuren 1 und 2) und Figur 4 zeigt einen vergrößerten Teilausschnitt eines erfindungsgemäßen Bolzens 15. Auf die Befestigung des ersten Kopfteils 17* am Basisteil 16* wird im Folgenden nicht eingegangen. Für den Fachmann ist klar, dass dies analog zur Befestigung des zweiten Kopfteils 18*, so wie nachfolgend beschrieben, erfolgen kann.

Das zweite Kopfteil 18* wird durch eine Schraube 20* gebildet, die zumindest teilweise in ein Innengewinde 19* entlang der Längsachse X des Basisteils 16* eingeschraubt wird, bis die eine Seitenfläche 24* des Schraubenkopfs 21* das freie Ende des Basisteils 16* berührt. In diese so genannte untere Seitenfläche 24* ist eine umlaufende Nut 30 eingefräst. Die Nut 30 ist ringförmig ausgebildet und weist einen inneren und einen äußeren Umfang auf, wobei der äußere Umfang im Wesentlichen mit dem Umfang des Basisteils 16* korrespondiert.

In der Nut 30 wird ein Dichtelement 32 angeordnet, beispielsweise wird ein Dichtring 33 eingelegt oder eine Dichtungsmasse 34 eingespritzt. Beim Verschrauben des Basisteils 16* mit dem so präparierten Kopfteil 18* mit Nut 30 und Dichtelement 32 wird das Dichtelement 32 durch Kraft-und Formschluss komprimiert.

Die Anordnung der Nut 30 und die Größe des Dichtelementes 32 ist dabei so gewählt, dass im verschraubten Zustand von Basisteil 16* und zweitem Kopfteil 18* das Dichtelement 32 seitlich um wenige mm über das Basisteil 16* des Bolzens hinausragt. Dadurch wird eine vorteilhafte Abdichtung der Verbindung zwischen Basisteil 16* und zweitem Kopfteil 18* erzielt, so dass sich kein Fördermedium festsetzen kann und das Bolzengelenk 7 (vergleiche Figur 2) besonders einfach gereinigt werden kann.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Exzenterschneckenpumpe
- 2: Hohlraum
- 3,3*: Stator, Innenseite des Stators
- 4,4*: Rotor, Rotorschnecke
- 5: Antriebswelle
- 6: Kupplungsstange
- 7: Bolzengelenk
- 8: inneres Gelenkteil
- 9: äußeres Gelenkteil
- 10: Gelenkkopf
- 11: diametrale Bohrung
- 12,12*: diametrale Bohrung
- 15: Bolzen
- 16: Basisteil
- 17: erstes Kopfteil
- 18: zweites Kopfteil
- 19: Innengewinde
- 20: Schraube
- 21: Schraubenkopf
- 22: Gewindebereich
- 23: Außengewinde
- 24*: Seitenfläche
- 30: Nut
- 32: Dichtelement
- 33: Dichtring
- 34: Dichtungsmasse
- FR: Förderrichtung
- L: Statorlängsachse
- X: Längsachse des Bolzens

## Patentansprüche

1. Bolzengelenk (7) für eine Exzenterschneckenpumpe (1) umfassend einen Stator (3), einen Rotor (4) und eine Antriebswelle (5), wobei eine Kupplungsstange (6) über zwei Bolzengelenke (7) kardanisch zwischen dem Rotor (4) und der Antriebswelle (5) angeordnet ist, wobei das Bolzengelenk (7) jeweils einen aus einem inneren Gelenkteil (8) und einem äußeren Gelenkteil (9) gebildeten Gelenkkopf (10) umfasst, wobei das innere Gelenkteil (8) und das äußere Gelenkteil (9) jeweils eine diametrale Bohrung (11, 12, 12*) aufweisen, durch die ein Bolzen (15, 15*) geführt ist, wobei der Bolzen (15, 15*) aus einem Basisteil (16, 16*) besteht, an dessen freien Enden jeweils den Querschnitt des Bolzens (15, 15*) vergrößernde Kopfteile (17, 17*, 18, 18*) befestigt sind, **dadurch gekennzeichnet, dass** in einem Grenzbereich zwischen dem Basisteil (16*) und mindestens einem Kopfteil (18*) des Bolzens (15*) ein Dichtelement (32) angeordnet ist.

2. Bolzengelenk (7) nach Anspruch 1, wobei mindestens ein freies Ende des Basisteils (16*) und / oder mindestens eine einem freien Ende des Basisteils (16*) zugewandte Seitenfläche (24*) eines Kopfteils (18*) eine Nut (30) umfasst.

3. Bolzengelenk (7) nach Anspruch 1 oder 2, wobei das Dichtelement (32) zumindest teilweise innerhalb der Nut (30) angeordnet ist und wobei das Dichtelement (32) durch einen Dichtring (33) oder durch eine verklebte Dichtungsmasse (34) gebildet ist und / oder wobei das Dichtelement (32) in dem Grenzbereich zwischen dem mindestens einen Basisteil (16*) und dem Kopfteil (18*) seitlich über den Basisteil (16*) herausragt.

4. Bolzengelenk (7) nach Anspruch 3, wobei das Dichtelement (32) einen Außenumfang aufweist der größer ist als ein Außenumfang des Basisteils (16*) des Bolzens (15*) aber kleiner ist als ein Außenumfang des Kopfteils (18*) des Bolzens (15*)

5. Exzenterschneckenpumpe (1) mit einem Bolzengelenk (7) gemäß einem der Ansprüche 1 bis 5.

6. Verfahren zum Herstellen eines Bolzengelenks (7) für eine Exzenterschneckenpumpe (1), wobei das Bolzengelenk (7) einen Gelenkkopf (10) umfassend einen inneren Gelenkteil (8) und einen äußeren Gelenkteil (9) umfasst, wobei das innere Gelenkteil (8) und das äußere Gelenkteil (9) jeweils eine diametrale Bohrung (11, 12, 12*) aufweisen, durch die ein Bolzen (15, 15*) geführt ist, wobei der Bolzen (15, 15*) aus einem Basisteil (16, 16*) besteht, an dessen freien Enden jeweils den Querschnitt des Bolzens (15, 15*) vergrößernde Kopfteile (17, 17*, 18, 18*) befestigt sind, **dadurch gekennzeichnet, dass** bei der Befestigung von mindestens einem Kopfteil (18*) an dem Basisteil (16*) in einem Grenzbereich zwischen dem Basisteil (16*) und dem Kopfteil (18*) ein Dichtelement (32) angeordnet wird.

7. Verfahren nach Anspruch 6, wobei
• in einem freien Endbereich des Basisteils (16*) des Bolzens (15*) und / oder in einer dem Basisteil (16*) zugewandten Seitenfläche (24*) des Kopfteils (18*) mindestens eine Nut (30) eingefräst wird,
• in die mindestens eine Nut (30) ein Dichtring (33) eingelegt oder eine Dichtungsmasse (34) eingespritzt wird,
• das Basisteil (16*) mit dem Kopfteil (18*) verschraubt und dabei
• durch Kraft- und Formschluss der Dichtring (33) oder die Dichtungsmasse (34) komprimiert wird.

8. Verfahren nach Anspruch 6 oder 7, wobei das Verfahren zur Herstellung einer Exzenterschneckenpumpe (1) mit Bolzengelenk (7) gemäß Anspruch 5 und / oder zur Herstellung eines Bolzengelenks (7) für eine Exzenterschneckenpumpe (1) gemäß einem der Ansprüche 2 bis 5 angewendet wird.

## Claims

1. A pin joint (7) for an eccentric screw pump (1) comprising a stator (3), a rotor (4) and a drive shaft (5), wherein a coupling rod (6) is arranged gimbal-mounted by means of two pin joints between the rotor (4) and the drive shaft (5), wherein the pin joint (7) in each case comprises a joint head (10) constituted by an inner joint part (8) and an outer joint part (9), wherein the inner joint part (8) and the outer joint part (9) each comprise a diametrical bore (11, 12, 12*), through which a bolt (15, 15*) is passed, wherein the bolt (15, 15*) comprises a base part (16, 16*), to the free ends whereof head parts (17, 17*, 18, 18*) each enlarging the cross-section of the bolt (15, 15*) are fastened, **characterised in that** a sealing element (32) is arranged in the bordering region between the base part (16*) and at least one head part (18*) of the bolt (15*).

2. The pin bolt (7) according to claim 1,
wherein at least one free end of the base part (16*) and/or at least one side face (24*) of a head part (18*) facing a free end of the base part (16*) comprises a groove (30).

3. The pin bolt (7) according to claim 1 or 2,
wherein the sealing element (32) is arranged at least partially inside the groove (30) and wherein the sealing element (32) is constituted by a sealing ring (33) or by an adhesively bonded sealing compound (34) and/or wherein the sealing element (32) projects laterally beyond the base part (16*) in the bordering region between the at least one base part (16*) and the head part (18*).

4. The pin bolt (7) according to claim 3,
wherein the sealing element (32) has an external circumference which is greater than an external circumference of the base part (16*) of the bolt (15*), but is smaller than the external circumference of the head part (18*) of the bolt (15*).

5. An eccentric screw pump (1) with a pin joint (7) according to any one of claims 1 to 5.

6. A method for producing a pin joint (7) for an eccentric screw pump (1), wherein the pin joint (7) comprises a joint head (10) comprising an inner joint part (8) and an outer joint part (9), wherein the inner joint part (8) and the outer joint part (9) each comprise a diametrical bore (11, 12, 12*), through which a bolt (15, 15*) is passed, wherein the bolt (15, 15*) comprises a base part (16, 16*), to the free ends whereof head parts (17, 17*, 18, 18*) each enlarging the cross-section of the bolt (15, 15*) are fastened, **characterised in that**, in the fastening of at least one head part (18*) to the base part (16*), a sealing element (32) is arranged in the bordering region between the base part (16*) and the head part (18*).

7. The method according to claim 6,
wherein
• at least one groove (30) is milled in a free end region of the base part (16*) of the bolt (15*) and/or in a side face (24*) of the head part (18*) facing the base part (16*),
• a sealing ring (33) is inserted or a sealing compound (34) is injected into the at least one groove (30),
• the base part (16*) is screwed with the head part (18*) and thereby
• the sealing ring (33) or the sealing compound (34) is compressed by a friction-locked or form-fitting connection.

8. The method according to claim 6 or 7, wherein the method is used for the production of an eccentric screw pump (1) with pin joint (7) according to claim 5 and/or for the production of a pin joint (7) for an eccentric screw pump (1) according to any one of claims 2 to 5.

## Revendications

1. Articulation à tourillon (7) pour une pompe à vis sans fin excentrique (1) comprenant un stator (3), un rotor (4) et un arbre d'entraînement (5), une tige d'accouplement (6) étant placée à la Cardan par l'intermédiaire de deux articulations à tourillon (7) entre le rotor (4) et l'arbre d'entraînement (5), l'articulation à tourillon (7) comprenant une tête d'articulation (10) respectivement formée d'une pièce d'articulation (8) intérieure et d'une pièce d'articulation (9) extérieure, la pièce d'articulation (8) intérieure et la pièce d'articulation (9) extérieure comportant chacune un perçage (11, 12, 12*) diamétral à travers lequel est guidé un boulon (15, 15*), le boulon (15, 15*) étant constitué d'une pièce de base (16, 16*) sur les extrémités libres de laquelle sont fixées des pièces de tête (17, 17*, 18, 18*) agrandissant chacune la section transversale du boulon (15, 15*), **caractérisée en ce que** dans une zone limite entre la pièce de base (16*) et au moins une pièce de tête (18*) du boulon (15*) est placé un élément d'étanchéité (32).

2. Articulation à tourillon (7) selon la revendication 1,
au moins une extrémité libre de la pièce de base (16*) et/ou au moins une surface latérale (24*) d'une pièce de tête (18*) dirigée vers une extrémité libre de la pièce de base (16*) comportant une rainure (30).

3. Articulation à tourillon (7) selon la revendication 1 ou 2,
l'élément d'étanchéité (32) étant placé au moins en partie à l'intérieur de la rainure (30) et l'élément d'étanchéité (32) étant formé par une bague d'étanchéité (33) ou par une masse d'étanchéité (34) collée et/ou dans la zone limite entre l'au moins une pièce de base (16*) et la pièce de tête (18*), l'élément d'étanchéité (32) saillant latéralement pardessus la pièce de base (16*).

4. Articulation à tourillon (7) selon la revendication 3,
l'élément d'étanchéité (32) comportant une périphérie extérieure qui est supérieure à la périphérie extérieure de la pièce de base (16*) du boulon (15*) mais inférieure à une périphérie extérieure de la pièce de tête (18*) du boulon (15*).

5. Pompe à vis sans fin excentrique (1) avec une articulation à tourillon (7) selon l'une quelconque des revendications 1 à 5.

6. Procédé destiné à fabriquer une articulation à tourillon (7) pour une pompe à vis sans fin excentrique (1), l'articulation à tourillon (7) comprenant une tête d'articulation (10) comprenant une pièce d'articulation (8) intérieure et une pièce d'articulation (9) extérieure, la pièce d'articulation (8) intérieure et la pièce d'articulation (9) extérieure comportant chacune un perçage (11, 12, 12*) diamétrale, à travers lequel est guidé un boulon (15, 15*), le boulon (15, 15*) étant constitué d'une pièce de base (16, 16*) sur l'extrémité libre de laquelle sont placées des pièces de tête (17, 17*, 18, 18*) agrandissant respectivement la section transversale du boulon (15, 15*), **caractérisé en ce que** lors de la fixation d'au moins une pièce de tête (18*) sur la pièce de base (16*), on place un élément d'étanchéité (32) dans une zone limite entre la pièce de base (16*) et la pièce de tête (18*).

7. Procédé selon la revendication 6,
lors duquel,
• dans une zone d'extrémité libre de la pièce de base (16*) du boulon (15*) et/ou dans une surface latérale (24*) de la pièce de tête (18*) faisant face à la pièce de base (16*), on fraise au moins une rainure (30),
• dans l'au moins une rainure (30), on insère une bague d'étanchéité (33) ou on injecte une masse d'étanchéité (34),
• on visse la pièce de base (16*) avec la pièce de tête (18*) et à cet effet,
• par complémentarité de force et de forme, on comprime la bague d'étanchéité (33) ou la masse d'étanchéité (34).

8. Procédé selon la revendication 6 ou 7, lors duquel on utilise le procédé pour fabriquer une pompe à vis sans fin excentrique (1) avec articulation à tourillon (7) selon la revendication 5, et/ou pour fabriquer une articulation à tourillon (7) pour une pompe à vis sans fin excentrique (1) selon l'une quelconque des revendications 2 à 5.
